# EUROPÄISCHE PATENTSCHRIFT

(11) **EP 0 890 140 B1**
(45) Veröffentlichungstag und Bekanntmachung des Hinweises auf die Patenterteilung: **04.12.2002**
(21) Anmeldenummer: 97920556.4
(22) Anmeldetag: 26.03.1997
(51) Int. Cl.: G03G 15/00, B41F 33/00

(54) **VERFAHREN UND SCHALTUNGSANORDNUNG ZUM DRUCKEN EINES DRUCKBILDES**
PROCESS AND CIRCUIT FOR PRINTING A PRINT IMAGE
PROCEDE ET CIRCUIT POUR L'IMPRESSION D'UNE IMAGE IMPRIMEE

(30) Priorität: 27.03.1996 DE 19612176
(43) Veröffentlichungstag der Anmeldung: 13.01.1999
(73) Patentinhaber: Océ Printing Systems GmbH, 85586 Poing (DE)
(72) Erfinder: COUFAL, Georg, D-85570 Markt Schwaben (DE)
(74) Vertreter: Schaumburg, Thoenes & Thurn
(86) Internationale Anmeldenummer: DE9700642
(87) Internationale Veröffentlichungsnummer: WO97036211

(56) Entgegenhaltungen:
- WO-A-96/14261
- US-A- 4 684 276
- US-A- 4 949 104
- PATENT ABSTRACTS OF JAPAN vol. 013, no. 209 (P-871), 17.Mai 1989 & JP 01 025163 A (NEC CORP), 27.Januar 1989,
- PATENT ABSTRACTS OF JAPAN vol. 018, no. 366 (M-1636), 11.Juli 1994 & JP 06 099638 A (FUJITSU LTD), 12.April 1994,

## Beschreibung

Die Erfindung betrifft ein Verfahren zum Drucken eines Druckbildes auf ein Endlos-Trägermaterial bezüglich einer vorgegebenen Position in einem elektrografischen Drucker.

Bekannt sind elektrografische Drucker, bei denen ein Motor eine Transportvorrichtung antreibt, die das Trägermaterial an einer Umdruckstation im wesentlichen gemäß einer vorgegebenen Druckgeschwindigkeit vorbeitransportiert. Beim Druckvorgang werden von einer Drucksteuerung erzeugte Druckbilder nacheinander an der Umdruckstation mit der Druckgeschwindigkeit auf das Trägermaterial gedruckt. Überträgt die Transportvorrichtung eine Vorwärtsbewegung durch Formschluß auf das Trägermaterial, wie es z.B. beim Eingreifen von Transportstacheln in Transportlöcher eines in den Randbereichen perforierten Trägermaterials der Fall ist, so wird in bestimmten Grenzen ein Zwanglauf zwischen dem Trägermaterial und der Transportvorrichtung realisiert.

Überträgt die Transportvorrichtung jedoch die Vorwärtsbewegung durch Kraftschluß auf das Trägermaterial, indem eine gummierte Transportwalze oder ein Transportband mit dem Trägermaterial kraftschlüssig in Berührung stehen, so wird ein Zwanglauf zwischen Trägermaterial und Transportwalze bzw. Transportband durch verschiedene Einflußfaktoren verhindert. Zu diesen Einflußfaktoren zählt der Mikroschlupf, der dadurch auftritt, daß der Kraftschluß zwischen Antriebswalze und Trägermaterial nicht hundertprozentig gewährleistet ist. Ein anderer Einflußfaktor liegt in den mechanischen Toleranzen bei der Fertigung der Antriebswalze und bei deren Lagerung in der Transportvorrichtung. Ein Zwanglauf zwischen Trägermaterial und Antriebswalze findet somit nicht statt. Da die Transportgeschwindigkeit des Trägermaterials somit niemals vollständig mit der Geschwindigkeit der Antriebswalze übereinstimmt, ist ein Gleichlauf zwischen Trägermaterial und Druckvorgang ausgeschlossen. Sind z.B. auf dem Trägermaterial durch Offset-Druck aufgebrachte Formularvordrucke vorhanden, in die beim Druckvorgang Zahlen oder Buchstaben in vorgegebene Formularfelder gedruckt werden sollen, so wird ein Versatz zwischen den Buchstaben und den Formularfeldern aufgrund des minimalen Geschwindigkeitsunterschiedes mit jedem bedruckten Formular größer. Ein Unterbrechen des Druckvorganges ist unvermeidlich, um den Versatz wieder zu korrigieren.

Die genannten Probleme bezüglich des Versatzes treten jedoch auch auf, wenn die Transportvorrichtung die Vorwärtsbewegung formschlüssig auf das Trägermaterial überträgt. In diesem Fall ist in der Umdruckstation an einer Fotoleitertrommel ein Taktgeber befestigt, der über einen Regelkreis für die Phase (PLL - phase locked loop) die Frequenz eines Schrittmotors zum Antrieb der Transportvorrichtung und für eine Belichtungszeile zum Belichten der Fotoleitertrommel generiert. Nachteilig an dieser Lösung ist, daß mechanische Schwergängigkeiten, Netzfrequenzschwankungen usw. nicht vollständig ausgeregelt werden. Außerdem sind zum Realisieren der Phasenregelung komplexere elektronische Baueinheiten notwendig, die meist nach einem analogen Prinzip arbeiten, d.h. kontinuierliche Spannungswerte verarbeiten.

Aufgabe der Erfindung ist es, eine einfache, digitale Lösung zum Bedrucken von Endlos-Trägermaterial anzugeben, die einen versatzfreien Druck bezüglich einer vorgegebenen Position ermöglicht.

Diese Aufgabe wird durch ein Verfahren mit den Merkmalen des Patentanspruchs 1 gelöst. Die Erfindung geht von der Erkenntnis aus, daß bei im wesentlichen gleichbleibender Transportgeschwindigkeit des Trägermaterials der Versatz kumulativ von Druckbild zu Druckbild vergrößert wird. Um den Versatz zu korrigieren sind demzufolge nur minimale Geschwindigkeitsänderungen der Transportgeschwindigkeit des Trägermaterials notwendig. Die Transportgeschwindigkeit kann demzufolge trotz geringfügiger Schwankungen als Bezugsgröße für eine Messung des Versatzes verwendet werden.

Bei der Erfindung sind auf dem Trägermaterial in regelmäßigen Abständen Markierungen zum Positionieren der Druckbilder in Transportrichtung vorhanden. Zu Beginn des Drucks eines Druckbildes wird von der Drucksteuerung ein Druckbild-Anfangssignal erzeugt. Bei einem versatzfreien Druck müssen die Markierungen aufgrund des gleichen Abstandes und der im wesentlichen konstanten Transportgeschwindigkeit beim Auftreten des Druckbild-Anfangssignals immer an gleichen Stellen bezüglich der Umdruckstation sein. Ein Versatz äußert sich, indem die Markierungen bezüglich einer ausgewählten Bezugsstelle in der Umgebung der Umdruckstation ihre Lage langsam von Druckbild zu Druckbild verändern, wenn jeweils nur Momentaufnahmen an der Bezugsstelle zum Zeitpunkt des Druckbild-Anfangssignals betrachtet werden.

Bei der Erfindung wird ein Signalaufnehmer ortsfest bezüglich der Umdruckstation befestigt, der beim Erfassen einer Markierung ein Markierungssignal erzeugt. Bei einem Versatz werden sich in Transportrichtung vor dem Signalaufnehmer liegende Markierungen auf den Signalaufnehmer zu bewegen bzw. von diesem entfernen, wenn aufeinanderfolgende Momentaufnahmen zu Zeitpunkten mit aktivem Druckbild-Anfangssignal betrachtet werden, je nachdem, ob die Transportgeschwindigkeit des Trägermaterials etwas größer oder etwas geringer als die Druckgeschwindigkeit ist.

Aufgrund des größeren bzw. kleineren Abstandes bezüglich des Signalaufnehmers kann die Entfernung der in Transportrichtung am nächsten vor dem Signalaufnehmer liegende Markierung zur Messung des Versatzes verwendet werden, indem die Zeit gemessen wird, die diese Markierung braucht, um bis zum Signalaufnehmer zu gelangen.

Deshalb wird beim Auftreten des Druckbild-Anfangssignals ein Zählvorgang von Taktsignalen in einem Zähler gestartet. Der Zählvorgang wird beim Auftreten des nächsten Markierungssignals am Signalaufnehmer unterbrochen. Das Zählergebnis steht in einem durch die Taktsignale bestimmten Verhältnis zur Zeit, die die nächste Markierung bis zum Signalaufnehmer braucht. Aus dieser Zeit kann durch Multiplikation mit der Druckgeschwindigkeit die Entfernung der Markierung vom Signalaufnehmer zum Zeitpunkt des Druckbild-Anfangssignals berechnet werden. Insbesondere kann bei einer Veränderung dieser Entfernung von Druckbild zu Druckbild ein Versatz erkannt werden. Bei der Erfindung wird das Zählerergebnis mit einem Sollwert verglichen, der einem Zählerstand bei versatzfreier Positionierung der Druckbilder bezüglich der Markierung entspricht. Ist das Zählergebnis größer als der Sollwert, so wird die Frequenz einer Stromimpulsfolge, die einen Schrittmotor steuert, der die Transportvorrichtung antreibt, erhöht. Ist das Zählergebnis kleiner als der Sollwert, so wird die Frequenz der Stromimpulsfolge verringert, so daß sich die Markierung beim nächsten Druckbild-Anfangssignal wieder vom Signalaufnehmer entfernt.

Sowohl der Zähler als auch die Schrittmotorsteuerung können digital ausgeführt werden. Da im Drucker ein Mikroprozessor vorhanden ist, kann auch der Vergleich leicht digital ausgeführt werden. Bei der Erfindung müssen zum Synchronisieren der Transportgeschwindigkeit des Trägermaterials und der Druckgeschwindigkeit nur ein Zähler und eine leicht modifizierte Impulssteuerung für den Schrittmotor verwendet werden.

Als Markierungen können z.B. die Transportlöcher des Trägermaterials oder eine gegebenenfalls vorhandene Querperforation am Anfang und am Ende einer Druckseite dienen, so daß auch durch die Markierungen kein Mehraufwand entsteht. Bei transportlöcherfreiem Trägermaterial ist ein versatzfreies Drucken nur erforderlich, wenn das Trägermaterial bereits vor dem Druckvorgang z.B. durch Offset-Druck mit Formularvordrucken bedruckt wird. Der notwendige Mehraufwand zum Aufbringen der Markierungen bei Offset-Druck ist ebenfalls gering, da die Markierungen gleichzeitig mit den Formularvordrucken aufgedruckt werden.

In einem Ausführungsbeispiel der Erfindung enthält ein Impulsgeber einen Teiler und einen Frequenzvervielfacher, wobei der Teiler eingangsseitig mit einem Grundtakt der Grundfrequenz getaktet wird und eine Ausgangsimpulsfolge ausgibt, die eine Frequenz hat, die durch das Verhältnis aus Grundfrequenz und einem durch das Vergleichsergebnis bestimmten Teilerwert definiert ist. Der Frequenzvervielfacher vervielfacht die Frequenz der Ausgangsimpulsfolge um einen ganzzahligen Wert und gibt die Steuerimpulsfolge aus. Durch diese Maßnahme wird erreicht, daß die Positioniergenauigkeit erhöht wird, da zum Erreichen eines z.B. durch die Transportvorrichtung mitbestimmten Arbeitsfrequenzbereiches des Schrittmotors höhere Teilerwerte notwendig sind als ohne Verwenden eines Frequenzvervielfachers. Bei höheren Teilerwerten ergeben sich trotz der nachfolgenden Frequenzvervielfachung je Teilerwertschritt, d.h. einer Erhöhung oder einer Erniedrigung um eins, im vorgegebenen Frequenzarbeitsbereich kleinere Frequenzänderungen. Kleinere Frequenzänderungen haben zur Folge, daß auch das Trägermaterial nur um kleine Strecken versetzt wird, so daß auch ein kleiner Versatz korrigiert werden kann.

Die Erfindung betrifft weiterhin eine Schaltungsanordnung mit den Merkmalen des Patentanspruchs 9. Die Schaltungsanordnung dient zum Durchführen des Verfahrens nach der Erfindung, so daß sich die oben genannten Wirkungen auch auf die Schaltungsanordnung übertragen.

Im folgenden wird die Erfindung anhand von Ausführungsbeispielen beschrieben. Dabei zeigen:
- Figur 1: eine Prinzipdarstellung eines elektrografischen Druckers,
- Figur 2: drei Lagebeziehungen zwischen einem Sensor und einer Markierung auf dem Trägermaterial,
- Figur 3: drei Varianten zum Erzeugen einer Stromimpulsfolge für einen Schrittmotor,
- Figur 4: ein Diagramm zum Darstellen des Zusammenhangs zwischen Teilerwert und Frequenz der Stromimpulsfolge,
- Figur 5: Zeitverläufe eines Seitenanfangssignals, eines Markierungssignals und eines Zählsignals,
- Figur 6: ein Flußdiagramm eines Verfahrens zum versatzfreien Drucken der Druckbilder bezüglich der Markierungen.

Figur 1 zeigt eine Prinzipdarstellung eines elektrografischen Druckers 10 und ein Blockschaltbild wesentlicher elektrischer Funktionseinheiten zum Ansteuern eines Schrittmotors 12. Der Drucker 10 hat eine durch den Schrittmotor 12 über eine Welle 13 angetriebene Transportvorrichtung 14, die nahe einer Umdruckstation 16 angeordnet ist und Endlos-Trägermaterial 20 an der Umdruckstation 16 im wesentlichen gemäß einer vorgegebenen Druckgeschwindigkeit VD vorbeitransportiert. In der Umdruckstation 16 wird ein auf einer Fotoleitertrommel 18 aufgebrachtes, mit Toner eingefärbtes Ladungsbild mittels einer Koronaeinrichtung (nicht dargestellt) auf das Endlos-Trägermaterial 20 übertragen. Die Fotoleitertrommel 18 dreht sich dabei in Richtung des Pfeiles 22. Nach dem Umdruck werden Reste des Toners entfernt und die Oberfläche der Fotoleitertrommel 18 dreht sich an einer Belichtungszeile 24 vorbei, die die Fotoleitertrommel 18 wieder belichtet.

Nachdem das Trägermaterial 20 an der Umdruckstation 16 vorbeitransportiert wurde, wird es einer Fixierstation 26 zugeführt, in der das noch verwischbare Tonerbild in das Trägermaterial mit Hilfe von Druck und Temperatur wischfest eingeschmolzen wird. In der durch einen Pfeil 28 angedeuteten Transportrichtung gesehen vor der Umdruckstation 12 ist eine erste Umlenkeinheit 30 angeordnet, die das Trägermaterial 20 der Umdruckstation 16 zuleitet. Eine zweite Umlenkeinheit 32 ist in Transportrichtung gesehen nach der Fixierstation 26 angeordnet. Diese zweite Umlenkeinheit 32 stapelt das bedruckte Trägermaterial 20 auf einen Stapel 34. Das Trägermaterial 20 wird zu Beginn des Druckvorgangs von einem Stapel 36 durch die erste Umlenkeinheit 30 entnommen. Anstelle der beiden Stapel 34 und 36 werden auch Rollen verwendet, auf denen das Trägermaterial 20 aufgerollt ist.

Der Druckvorgang wird von einer Drucksteuerung 38 gesteuert. Die Drucksteuerung 38 erzeugt die Druckbilder seitenweise, indem die Bildinformationen jeweils einer Zeile an die Belichtungszeile 24 über Datenleitungen 40 übermittelt werden. Die Druckbilder werden nacheinander an der Umdruckstation 16 mit der Druckgeschwindigkeit auf das Trägermaterial 20 gedruckt. Dabei wird zu Beginn des Drucks einer Seite von der Drucksteuerung 38 ein Seitenanfangssignal SAS auf einer Datenleitung 42 erzeugt, das einen Zähler 44 freigibt, der die Impulse einer Zähltaktfolge auf einer Zähltaktleitung 46 zählt. Die Frequenz der Zähltaktfolge ZTF liegt bei etwa 100 kHz.

Auf dem Trägermaterial 20 befinden sich in regelmäßigen Abständen Markierungen 48, die vor dem Druckvorgang auf das Trägermaterial 20 durch einen Offset-Druck aufgedruckt wurden. Die Markierungen 48 wurden gleichzeitig mit Formularvordrucken 50 auf das Trägermaterial 20 aufgedruckt und sind in einer fest vorgegebenen Lage bezüglich der Formularvordrucke 50 angeordnet.

Eine Lichtschranke 52 tastet das Trägermaterial 20 nach den Markierungen 48 ab. Die Lichtschranke 52 enthält einen Lichtsender 54 zum Aussenden eines Lichtstrahls 56 und einen Lichtempfänger 58, auf den der Lichtstrahl 56 auftrifft, wenn keine der Markierungen 48 zwischen Lichtsender 54 und Lichtempfänger 58 ist. Der Lichtempfänger 56 enthält eine Schaltung, die beim Erfassen einer Markierung ein Markierungssignal MS erzeugt, das auf einer Signalleitung 60 zum Zähler 44 übermittelt wird und den Zählvorgang im Zähler 44 unterbricht.

Die Drucksteuerung 38 enthält weiterhin einen Mikroprozessor 62, der nach Abschluß des Zählvorganges das Zählergebnis aus dem Zähler 44 über Datenleitungen 64 ausliest und mit einem Sollwert vergleicht. Der Sollwert entspricht einem Zählerstand bei versatzfreier Positionierung der Druckbilder bezüglich der Markierungen 48. Versatzfrei bedeutet, daß in den Druckbildern enthaltene Buchstaben genau in die dafür vorgesehenen Felder der Formularvordrucke 50 gedruckt werden.

Wird eine Abweichung zwischen Zählergebnis und Sollwert festgestellt, so muß der Schrittmotor 12, der über die Welle 13 mit der Transportvorrichtung 14 drehfest verbunden ist, so angesteuert werden, daß er sich je nach Richtung der Abweichung schneller oder langsamer dreht. Der Schrittmotor 12 wird durch eine Stromimpulsfolge SIF angesteuert, die von einem Impulsgeber 66 erzeugt wird. Die Stromimpulsfolge SIF wird vom Impulsgeber 66 über eine Steuerleitung 68 zum Schrittmotor 12 übertragen.

Der Impulsgeber 66 wird eingangsseitig mit einem Grundtakt getaktet, der eine Grundtaktfrequenz von 10 MHz hat. Die Frequenz der Stromimpulsfolge SIF steht in einem durch einen ganzzahligen Teilerwert TW bestimmten Verhältnis zur Grundfrequenz. Der Teilerwert TW wird durch den Mikroprozessor 62 über Datenleitungen 72 zum Impulsgeber 66 übertragen. Zu Beginn des Druckvorgangs wird der Teilerwert TW durch den Mikroprozessor 62 so vorgegeben, daß die Geschwindigkeit V des Trägermaterials 20 in Transportrichtung der Druckgeschwindigkeit VD entspricht. Treten während des Druckvorgangs Differenzen zwischen der Geschwindigkeit V und der Druckgeschwindigkeit VD z.B. durch Mikroschlupf einer Antriebsrolle der Transportvorrichtung 14 auf dem Trägermaterial 20 auf, so wird das Zählergebnis vom Sollwert abweichen. Der Teilerwert TW wird durch den Mikroprozessor 62 erhöht, wenn die Geschwindigkeit V größer ist als die Druckgeschwindigkeit VD. Die Markierungen 48 sind in diesem Fall in Transportrichtung 28 gegenüber dem Druckbild vorversetzt sind. Der Teilerwert TW wird durch den Mikroprozessor 62 verringert, wenn die Markierungen 48 in Transportrichtung 28 gegenüber den Druckbildern zurückversetzt sind.

Die Drucksteuerung 38 ist über Datenleitungen 74 mit einem Ein-/Ausgabegerät 76 verbunden, über das z.B. die Druckgeschwindigkeit VD von einer Bedienperson vorgegeben werden kann.

Figur 2 zeigt drei Lagebeziehungen zwischen der Lichtschranke 52 und Markierungen 48a, 48b, 48c, die auf dem Trägermaterial 20 aufgebracht sind. Dabei werden in der Figur 2 jeweils Momentaufnahmen dargestellt, die einer Lage der Markierungen 48a, 48b und 48c jeweils zu Beginn des Drucks einer Druckseite entsprechen, also genau zu dem Moment, in dem das Seitenanfangssignal den Anfang einer neuen Druckseite signalisiert.

Teil a der Figur 2 zeigt eine Markierung 48a, die zu Beginn einer neuen Druckseite um die Strecke s1 von der Lichtschranke 52 entfernt ist. Die Momentangeschwindigkeit V des Trägermaterials 20 entspricht im wesentlichen der Druckgeschwindigkeit VD. Praktisch weicht die Momentangeschwindigkeit V nur um maximal einige Tausendstel von der Druckgeschwindigkeit VD ab, so daß die Momentangeschwindigkeit V bei der Bestimmung der Entfernung zwischen Markierung 48a und Lichtschranke 52 zum Zeitpunkt eines neuen Seitenanfangs als konstant betrachtet wird.

Wird der Zähler 44 mit Beginn der neuen Druckseite gestartet und unterbrochen, wenn die Marke 48a den Lichtstrahl 56 unterbricht, so entspricht das Zählergebnis einer Zeit t1, die die Markierung 48a braucht, um die Strecke s1 zu durchlaufen. Der Mikroprozessor kann die Länge der Strecke s1 berechnen, indem er die angenommene Momentangeschwindigkeit V mit der Zeit t1 multipliziert. Im Fall des Teils a der Figur 2 stellt der Mikroprozessor fest, daß die Strecke s1 genau einer Sollstrecke s0 entspricht, die gewährleistet, daß die Druckbilder bezüglich der Markierungen 48 ausgerichtet sind. Speziell wird auch das Druckbild nahe der Markierung 48a bezüglich dieser Markierung ausgerichtet sein.

Teil b der Figur 2 zeigt den Fall, daß zum Zeitpunkt des Druckbeginns einer Seite eine Strecke S2 zwischen einer Markierung 48b und der Lichtschranke 52 vorhanden ist. Das Zählergebnis ist im Fall b höher als das Zählergebnis im Fall a, da die angenommene Momentangeschwindigkeit V als konstant angesehen wird und eine größere Strecke s2 zurückzulegen ist. Der Mikroprozessor 22 berechnet die Strecke s2, indem er die Momentangeschwindigkeit V mit einer dem erhöhten Zählergebnis entsprechenden Zeit t2 multipliziert. Somit kann der Mikroprozessor 62 feststellen, daß die Strecke s2 größer als die Sollstrecke s0 ist. Die Markierung 48b liegt in Transportrichtung yor einer Strichlinie 80, welche einen Endpunkt der Sollstrecke s0 darstellt. Der andere Endpunkt der Sollstrecke s0 ist die Lichtschranke 52. Die Markierungen 48 eilen den Druckbildern hinterher. Zur Korrektur wird der Mikroprozessor 62 den Teilwert TW im Impulsgeber 66 erhöhen.

Teil c der Figur 2 zeigt den Fall, daß eine Strecke s3 zwischen einer Markierung 48c und der Lichtschranke 52 zum Zeitpunkt des Druckbeginns einer Seite kleiner als die Sollstrecke s0 ist. Die Markierung 48c liegt in Transportrichtung hinter der Strichlinie 80. Das Zählergebnis im Zähler 44 liegt im Fall c unter dem Sollwert. Der Mikroprozessor 62 bestimmt die Länge der Strecke s3, indem er wiederum die angenommene Momentangeschwindigkeit V mit dem Zählergebnis, das einer Zeit t3 entspricht, multipliziert. Die Markierungen 48 eilen im Fall c den Druckbildern voraus. Die Markierung 48c befindet sich also bezüglich eines in seiner Nähe zu druckenden Druckbildes in Transportrichtung vorversetzt. Zur Korrektur wird der Mikroprozessor 62 den Teilerwert TW verringern.

Figur 3 zeigt drei Varianten I bis III zum Erzeugen der Stromimpulsfolge SIF für den Schrittmotor 12 im Impulsgeber 66.

Teil a der Figur 3 zeigt ein erstes Ausführungsbeispiel des Impulsgebers 66. Der Impulsgeber 66 enthält einen Teiler 90, der eingangsseitig mit dem Grundtakt auf der Grundtaktleitung 70 getaktet wird und in den über die Datenleitungen 72 der Teilerwert TW gespeichert wird. Der Ausgang des Teilers 90 ist direkt mit der Steuerleitung 68 verbunden. Somit ist die Frequenz der Stromimpulsfolge SIF durch das Verhältnis aus Grundfrequenz und Teilerwert TW definiert.

Teil b der Figur 3 zeigt ein zweites Ausführungsbeispiel eines Impulsgebers 66', der anstelle des Impulsgebers 66 verwendet wird. Der Impulsgeber 66' enthält einen Teiler 90', dessen Funktionsweise der des bereits bei Teil a der Figur 3 erläuterten Teilers 90 entspricht. Eine Ausgangsimpulsfolge AIF des Teilers 90' wird über eine Datenleitung 92 eingangsseitig an einen Frequenzverdoppler 94 geschaltet. Der Frequenzverdoppler 94 verdoppelt die Frequenz der Ausgangsimpulsfolge AIF und erzeugt ausgangsseitig auf der Steuerleitung 68 die Stromimpulsfolge SIF. Das Verwenden des Impulsgebers 66' führt wie unten anhand der Figur 4 erläutert, zu einer genaueren Positionierung des Trägermaterials 20 als beim Verwenden des Impulsgebers 66.

Teil c der Figur 3 zeigt eine dritte Variante III zum Erzeugen der Stromimpulsfolge SIF, bei der der Impulsgeber 66' verwendet wird. Für eine Feinpositionierung wird das Zeitintervall zwischen zwei aufeinanderfolgenden Vergleichen des Mikroprozessors 62 in zwei Zeitabschnitte unterteilt. Im ersten Zeitabschnitt wird ein Teilerwert TW1 im Teiler 90' gespeichert und im zweiten Zeitintervall wird ein Teilerwert TW2 im Teiler 90' gespeichert. Die Wirkungsweise der Variante III wird ebenfalls anhand der Figur 4 im folgenden erläutert.

Figur 4 zeigt in einem Diagramm die Abhängigkeit der Frequenz der Stromimpulsfolge SIF von der Größe des Teilerwertes TW im Impulsgeber 66 bzw. 66'. Auf der Abszissenachse 100 ist der Teilerwert TW abgetragen. Dabei beziehen sich Zahlen in geschweiften Klammern auf eine Grundtaktfrequenz von 1 MHz, Zahlen ohne Klammern auf eine Grundtaktfrequenz von 10 MHz und Zahlen in eckigen Klammern auf eine Grundtaktfrequenz von 100 MHz. Auf der Ordinatenachse 102 ist die Frequenz der Stromimpulsfolge SIF in Hertz abgetragen. Ein Kurvenverlauf 104 stellt den Zusammenhang zwischen dem Teilerwert TW und der Frequenz der Stromimpulsfolge SIF für die Variante I dar. Zum Beispiel beträgt die Frequenz der Stromimpulsfolge SIF bei einer Grundtaktfrequenz von 10 MHz und einem Teilerwert TW von 2000 an einem Punkt P1 5000 Hz. Da der Teilerwert TW nur ganzzahlige Werte annehmen kann, besteht der Kurvenverlauf 104 aus einer Punktfolge. Je höher die Grundtaktfrequenz ist, um so mehr Punkte befinden sich zwischen zwei vorgegebenen Punkten, z.B. P1 und P2 des Kurvenverlaufs 104. Im Ausführungsbeispiel wurde, wie bereits erwähnt, eine Grundtaktfrequenz von 10 MHz gewählt. Dies stellt einen Kompromiß zwischen Schaltungsaufwand und dem Abstand zweier benachbarter Punkte auf dem Kurvenverlauf 104 dar.

In der Variante II der Figur 3 stellt ein Kurvenverlauf 106 den Zusammenhang zwischen Teilerwert TW und Grundtaktfrequenz her. In der Variante II muß der Teilerwert zum Einstellen der gleichen Frequenz der Stromimpulsfolge SIF doppelt so hoch sein wie in der Variante I. Einem Punkt P1' ist ein Teilerwert TW von 4000 und eine Frequenz der Stromimpulsfolge SIF von 5000 Hz zugeordnet. Einem Punkt P2' ist ein Teilerwert TW von 6000 und eine Frequenz der Stromimpulsfolge von 3333 Hz zugeordnet. Zwischen den Punkten P1' und P2' liegen doppelt so viele Punkte auf dem Kurvenverlauf 106 wie zwischen den Punkten P1 und P2 auf dem Kurvenverlauf 104. Demzufolge hat sich die Auflösung des Kurvenverlaufs 106 gegenüber dem des Kurvenverlaufs 104 verdoppelt. Das bedeutet, daß mit der Variante II kleinere Positionsabweichungen korrigiert werden können als mit der Variante II, da z.B. eine Erhöhung des Teilerwertes TW um den Wert 1 nur eine kleine Änderung der Frequenz der Stromimpulsfolge SIF zur Folge hat, und die damit verbundene Änderung der Transportgeschwindigkeit des Trägermaterials 20 nur zu einem kleinen Versatz des Trägermaterials 20 führt.

Die Variante III der Figur 3 geht von dem Kurvenverlauf 106 aus, jedoch wird die Auflösung gegenüber der Variante II nochmals erhöht, indem der durch den ganzzahligen Teilerwert TW vorgegebene Frequenzsprung der Stromimpulsfolge SIF dadurch abgeschwächt wird, daß nur ein unbedingt notwendiger Teil des Frequenzsprunges für die Korrektur der Position der Markierungen 48 gegenüber dem Druckbild wirksam wird. Das Prinzip der Variante III kann selbstverständlich auch in einer Variante IV bei dem Impulsgeber 66 verwendet werden.

Figur 5 zeigt einen Zeitverlauf 110 des Seitenanfangssignals SAS, einen Zeitverlauf 112 des Markierungssignals MS und einen Zeitverlauf 114 eines Zählsignals ZS. Weiterhin ist in Figur 5 ein Teil eines Zeitstrahles 116 dargestellt, der als Bezugsgröße für die Zeitverläufe 110 bis 114 dient. Zu einem Zeitpunkt ZP1 wird durch einen Spannungsimpuls I1 des Seitenanfangssignals SAS der Spannungswert des Zählsignals ZS erhöht, wodurch der Zählvorgang im Zähler 44 gestartet wird. Zu einem Zeitpunkt ZP2, an dem eine Markierung 48 die Lichtschranke 52 passiert, wird durch einen Spannungsimpuls I2 des Markierungssignals MS das Zählsignal ZS auf einen niedrigeren Spannungswert geschaltet, wodurch der Zählvorgang im Zähler 44 gestoppt wird.

Der Mikroprozessor 62 bestimmt aus dem Zählergebnis im Zähler 44 je nach Variante I, II, III oder IV einen neuen Teilerwert TW1 und speichert ihn im Teiler 90 bzw. 90' ab, falls er vom Teilerwert TW0 abweicht. In den Varianten III und IV wird nach einer vorgegebenen Zeit t4 ein Teilerwert TW2 in den Teiler 90' gespeichert. Zu einem Zeitpunkt ZP3 wird durch die Drucksteuerung 38 ein Spannungsimpuls I3 des Seitenanfangssignals SAS erzeugt, der wie oben beschrieben einen neuen Zählvorgang einleitet. Nach Abschluß dieses Zählvorganges wird ein Teilerwert TW3 im Zähler 90 bzw. 90' gespeichert.

Figur 6 zeigt ein Flußdiagramm des Verfahrens zum versatzfreien Drucken der Druckbilder bezüglich der Markierungen 48. Das Verfahren beginnt in einem Schritt 200 mit einer Initialisierungsphase aus Schritten 202 und 204. Im Schritt 202 wird der Teiler 90 bzw. 90' mit einem Teilerwert TW initialisiert, der zu einer Geschwindigkeit V des Trägermaterials 20 führt, die in etwa der Druckgeschwindigkeit VD entspricht. Zu Beginn des Druckvorgangs wird das Trägermaterial 20 in Transportrichtung 28 so ausgerichtet, daß die Markierungen 48 an einem Einstellineal ausgerichtet werden, so daß die ersten Druckbilder keinen Versatz bezüglich der Markierungen 48 haben. Im Schritt 204 wartet der Mikroprozessor 62, bis ein erster Zählvorgang im Zähler 44 abgeschlossen ist.

In einem Schritt 206 liest der Mikroprozessor 62 das Zählergebnis aus dem Zähler 44 aus und bestimmt in einem Schritt 208 einen neuen Teilerwert im Fall der Varianten I und II bzw. zwei neue Teilerwerte TW im Fall der Varianten III und IV. Im Schritt 210 wird der Teilerwert TW1 über die Datenleitungen 72 zum Teiler 90 bzw. 90' übertragen.

In einem Schritt 212 prüft der Mikroprozessor 62, ob die Varianten III oder IV aktiv sind. Ist dies nicht der Fall, so wird das Verfahren in einem Schritt 218 fortgesetzt. Ist die Variante III oder IV aktiv, so wartet der Mikroprozessor 62 in einem Schritt 214, bis eine im Schritt 208 berechnete Zeit vorbei ist, um anschließend in einem Schritt 216 den zweiten Teilerwert TW2 zum Teiler 90 bzw. 90' zu übermitteln. Anschließend wird das Verfahren im Schritt 218 fortgeführt, in dem der Mikroprozessor 62 auf ein neues Zählergebnis wartet. Ist ein neues Zählergebnis vorhanden, so prüft der Mikroprozessor 62 in einem Verfahrensschritt 220, ob der Druck beendet werden soll. Ist dies nicht der Fall, so wird das Verfahren in einer Schleife aus den Schritten 206 bis 220 fortgesetzt. Stellt der Mikroprozessor 62 im Schritt 220 fest, daß der Druck beendet werden soll, so beendet er das Verfahren in einem Schritt 222.

## Patentansprüche

1. Verfahren zum Drucken eines Druckbildes auf ein Endlos-Trägermaterial (20) bezüglich einer vorgegebenen Position in einem elektrografischen Drucker (10),
bei dem ein durch eine Stromimpulsfolge (SIF) gesteuerter Schrittmotor (12) eine das Trägermaterial (20) durch Friktion oder Formschluß antreibende Transportvorrichtung (14) antreibt, die das Trägermaterial (20) an einer Umdruckstation (16) im wesentlichen gemäß einer vorgegebeneh Druckgeschwindigkeit (VD) vorbeitransportiert,
beim Druckvorgang von einer Drucksteuerung (62) erzeugte Druckbilder nacheinander an der Umdruckstation (16) mit der Druckgeschwindigkeit (VD) auf das Trägermaterial (20) gedruckt werden,
zu Beginn des Drucks eines Druckbildes von der Drucksteuerung (62) ein Druckbild-Anfangssignal (SAS) erzeugt wird, das einen Zählvorgang von Taktsignalen (ZTF) in einem Zähler (64) startet,
ein Signalaufnehmer (58) das Trägermaterial (20) nach Markierungen (58) abtastet, die in regelmäßigen Abständen zum Positionieren der Druckbilder in Transportrichtung (28) vorhanden sind, wobei der Signalaufnehmer (58) beim Erfassen einer Markierung (48) ein Markierungssignal (115) erzeugt,
der Zählvorgang beim Auftreten des Markierungssignals (115) oder nach Auftreten einer festen Anzahl von Markierungssignalen (115) unterbrochen wird,
das Zählergebnis mit einem Sollwert verglichen wird (Schritt 208), der einem Zählerstand bei versatzfreier Positionierung der Druckbilder bezüglich der Markierungen (48) entspricht,
und bei dem abhängig vom Vergleichsergebnis die Frequenz der Stromimpulsfolge (SIF) eingestellt wird (Schritte 210, 216).

2. Verfahren nach Anspruch 1, **dadurch gekennzeichnet, daß** die Transportvorrichtung (14) an mindestens einer Stelle eine Vorwärtsbewegung kraftschlüssig in Transportrichtung (28) auf das Trägermaterial (20) überträgt.

3. Verfahren nach Anspruch 1 oder 2, **dadurch gekennzeichnet, daß** die Frequenz für die Stromimpulsfolge (SIF) durch einen mit einer Grundfrequenz getakteten Impulsgeber (66) erzeugt wird, der ausgangsseitig die Stromimpulsfolge (SIF) mit einer Frequenz ausgibt, die in einem durch einen ganzzahligen Teilerwert (TW) bestimmten Verhältnis zur Grundfrequenz steht.

4. Verfahren nach Anspruch 3, **dadurch gekennzeichnet, daß** abhängig vom Vergleichsergebnis der Teilerwert (TW) festgelegt wird.

5. Verfahren nach Anspruch 3 oder 4, **dadurch gekennzeichnet, daß** der Impulsgeber (66, 66') einen Teiler (90) enthält, der eingangsseitig mit einem Grundtakt der Grundfrequenz, (GTF) getaktet wird, und daß der Teiler die Stromimpulsfolge (SIF) mit einer Frequenz ausgibt, die durch das Verhältnis aus Grundfrequenz und Teilerwert (TW) definiert ist.

6. Verfahren nach Anspruch 3 oder 4, **dadurch gekennzeichnet, daß** der Impulsgeber (66') einen Teiler (90') und einen Frequenzvervielfacher (94) enthält, wobei der Teiler (90') eingangsseitig mit einem Grundtakt der Grundfrequenz (GTF) getaktet wird und eine Ausgangsimpulsfolge (AIF) ausgibt, die eine Frequenz hat, die durch das Verhältnis aus Grundfrequenz (GTF) und Teilerwert (TW) definiert ist, wobei der Frequenzvervielfacher (90') die Frequenz der Ausgangsimpulsfolge (AIF) um einen ganzzahligen Wert, vorzugsweise den Wert zwei, vervielfacht, und wobei der Frequenzvervielfacher (90') die Steuerimpulsfolge (SIF) ausgibt.

7. Verfahren nach einem der Ansprüche 4 bis 6, **dadurch gekennzeichnet, daß** für eine Feinpositionierung ein zwischen zwei aufeinanderfolgenden Vergleichen liegendes Zeitintervall (ZP2 bis ZP4) in mindestens zwei Zeitabschnitte unterteilt wird, und daß jedem der Zeitabschnitte ein festgelegter Teilerwert (TW1, TW2) zugeordnet ist.

8. Verfahren nach einem der vorhergehenden Ansprüche, **dadurch gekennzeichnet, daß** die Markierungen (48) auf das Trägermaterial (20) vor Beginn des Druckvorgangs aufgedruckt wurden.

9. Schaltungsanordnung zum Drucken eines Druckbildes auf ein Endlos-Trägermaterial (20) bezüglich einer vorgegebenen Position in einem elektrografischen Drucker (10),
mit einem Impulsgeber (66, 66') zum Erzeugen einer Impulsfolge (SIF) vorgegebener Frequenz gemäß einem Vorgabewert,
mit einem durch die Impulsfolge (SIF) vorgegebener Frequenz gesteuerten Schrittmotor (12) zum Antreiben einer Transportvorrichtung (14), die das Trägermaterial (20) an einer Umdruckstation (16) im wesentlichen gemäß einer vorgegebenen Druckgeschwindigkeit (V) vorbeitransportiert,
mit einer Steuerung (62) zum Erzeugen der Druckbilder, die nacheinander an der Umdruckstation (16) mit der Druckgeschwindigkeit (V) auf das Trägermaterial (20) gedruckt werden,
mit einem Signalaufnehmer (58) zum Abtasten des Trägermaterials (20) nach Markierungen (48), die in regelmäßigen Abständen auf dem Trägermaterial (20) zum Positionieren der Druckbilder in Transportrichtung (28) vorhanden sind,
wobei der signalaufnehmer (58) so ausgebildet ist, daß er beim Erfassen einer Markierung (48) ein Markierungssignal (115) erzeugt,
mit einem Zähler (44), der so ausgebildet ist, daß er durch ein Druckbild-Anfangssignal (SAS), das durch die Steuerung (62) zu Beginn des Drucks eines Druckbildes erzeugt wird, einen Zählvorgang von Taktsignalen (ZTF) startet, und daß er beim Auftreten des Markensignals (48) oder nach Auftreten einer festen Anzahl von Markensignalen (48) den Zählvorgang unterbricht,
wobei die Steuerung (62) so ausgebildet ist, daß sie das Zählergebnis mit einem Sollwert vergleicht (Schritt 208), der einem Zählerstand bei versatzfreier Positionierung der Druckbilder bezüglich der Markierungen (48) entspricht, und daß sie abhängig vom Vergleichsergebnis einen Vorgabewert im Impulsgeber einstellt (Schritte 210, 216).

## Claims

1. Method for printing a print image on a continuous carrier material (20) relative to a predetermined position in an electrographic printer (10),
wherein a stepper motor (12) controlled by a current pulse sequence (SIF) drives a transport apparatus (14) that drives the carrier material (20) by friction or positively locked engagement, said transport apparatus transports the carrier material (20) past a transfer printing station (16) substantially according to a predetermined printing speed (VD),
during printing operation, print images generated by a print control unit (62) are printed successively on the carrier material (20) at the transfer printing station (16) at the printing speed (VD),
at the beginning of the printing of a print image a print image start signal (SAS) is generated by the print control unit (62), which signal starts a counting process for counting clock signals (ZTF) in a counter (64),
a signal pick-up (58) scans the carrier material (20) for markings that are present at regular intervals for positioning the print images in transport direction (28), the signal pick-up (58) generating a marking signal (115) when detecting a marking (48),
the counting process is interrupted upon occurrence of the marking signal (115) or upon occurrence of a fixed number of marking signals (115),
the count result is compared to a desired value (step 208) that corresponds to a counter reading given offset-free positioning of the print images with respect to the markings (48),
and wherein dependent on the result of the comparison, the frequency of the current pulse sequence (SIF) is set (steps 210, 216).

2. Method according to claim 1, **characterized in that** the transport apparatus (14) transmits at at least one location in positively locking fashion a forward movement in the direction of transport (28) to the carrier material (20).

3. Method according to claim 1 or 2, **characterized in that** the frequency for the current pulse sequence (SIF) is generated by a pulse generator (66) that is clocked with a basic frequency, which pulse generator outputs the current pulse sequence (SIF) at the output side with a frequency related to the basic frequency by a whole number divider value (TW).

4. Method according to claim 3, **characterized in that** the divider value (TW) is defined dependent on the result of the comparison.

5. Method according to claim 3 or 4, **characterized in that** the pulse generator (66, 66') contains a divider (90), which is clocked at an input side with a basic clock of the basic frequency (GTF), and **in that** the divider outputs the current pulse sequence (SIF) with a frequency that is defined by the ratio of basic frequency and the divider value (TW).

6. Method according to claim 3 or 4, **characterized in that** the pulse generator (66') contains a divider (90') and a frequency multiplier (94), the divider (90') being clocked at the input side with a basic clock of the basic frequency (GTF) and outputs an output pulse sequence (AIF) that has a frequency that is defined by the ratio of the basic frequency (GTF) and the divider value (TW), wherein the frequency multiplier (90') multiplies the frequency of the output pulse sequence (AIF) by a whole-number value, preferably the value two, and wherein the frequency multiplier (90') outputs the current pulse sequence (SIF).

7. Method according to one of the claims 4 to 6, **characterized in that** for a fine positioning a time interval (ZP2 to ZP4) located between two successive comparisons is divided into at least two time segments, and **in that** a determined divider value (TW1, TW2) is allocated to each of the time segments.

8. Method according to one of the preceding claims, **characterized in that** the markings (48) had been printed on the carrier material (20) before the beginning of the printing process.

9. Circuit arrangement for printing a print image on a continuous carrier material (20) relative to a predetermined position in an electrographic printer (10),
comprising a pulse generator (66, 66') for generating a pulse sequence (SIF) of a predetermined frequency according to a predetermined value,
a stepper motor (12) controlled by the pulse sequence (SIF) of a predetermined frequency for driving a transport apparatus (14) which transports the carrier material (20) past a transfer printing station (16) substantially according to a predetermined printing speed (V),
a control unit (62) for generating the print images that are printed successively on the carrier material (20) at the transfer printing station (16) at the printing speed (V),
a signal pick-up (58) for scanning the carrier material (20) for markings (48) which are present at regular intervals on the carrier material (20) for the positioning of the print images in the direction of transport (28),
the signal pick-up (58) being designed such that it generates a marking signal (115) upon detection of a marking (48),
a counter (44) which is designed such that it starts a counting process for counting clock signals (ZTF) by a print image start signal (SAS) that is generated by the control unit (62) at the beginning of the printing of a print image, and that it interrupts the counting process upon occurrence of the marking signal (48) or upon occurrence of a fixed number of marking signals (48),
wherein the control unit (62) is designed such that it compares the count result with a desired value (step 208) which corresponds to a counter reading given offset-free positioning of the print images relative to the markings (48), and that it sets a predetermined value in the pulse generator dependent on the result of the comparison (steps 210, 216).

## Revendications

1. Procédé d'impression d'une image d'impression sur une matière de support sans fin (20) en référence à une position prédéterminée dans un appareil d'impression électrographique (10), dans lequel :
un moteur pas-à-pas (12) commandé par un train d'impulsions de courant (SIF) entraîne par friction ou correspondance de formes un dispositif de défilement (14), entraînant la matière de support (20), qui fait défiler la matière de support (20) devant une station de reproduction (16) sensiblement à une vitesse d'impression (VD) prédéterminée,
pendant le processus d'impression, des images d'impression générées par une commande d'impression (62) sont imprimées successivement sur la matière de support (20) au niveau de la station de reproduction (16) à la vitesse d'impression (VD),
la commande d'impression (62) génère, au début de l'impression d'une image d'impression, un signal de début d'image d'impression (SAS) qui démarre un processus de comptage d'impulsions d'horloge (ZTF) dans un compteur (64),
un récepteur de signal (58) détecte la matière de support (20) en fonction de repères (48) qui sont présents à des intervalles réguliers, en vue de positionner les images d'impression dans le sens de défilement (28), le récepteur de signal (58) générant un signal de repérage (115) lors de la détection d'un repère (48),
le processus de comptage est interrompu lors de l'apparition du signal de repérage (115), ou après l'apparition d'un nombre fixé de signaux de repérage (115),
le résultat du compteur est comparé avec une valeur théorique (étape 208) qui correspond à un état du compteur lorsque les images d'impression sont positionnées sans décalage par rapport aux repères (48),
et dans lequel la fréquence du train d'impulsions de courant (SIF) est réglée en fonction du résultat de la comparaison (étapes 210, 216).

2. Procédé selon la revendication 1, **caractérisé en ce que** le dispositif de défilement (14) communique, par adhérence à la matière de support (20) en au moins un endroit, un mouvement en avant dans le sens de défilement (28).

3. Procédé selon la revendication 1 ou 2, **caractérisé en ce que** la fréquence du train d'impulsions de courant (SIF) est générée par un générateur d'impulsions (66), synchronisé avec une fréquence de récurrence, qui délivre en sortie le trains d'impulsions (SIF) à une fréquence dont le rapport avec la fréquence de récurrence est une valeur de division entière (TW).

4. Procédé selon la revendication 3, **caractérisé en ce que** la valeur de division (TW) est déterminée en fonction du résultat de la comparaison.

5. Procédé selon la revendication 3 ou 4, **caractérisé en ce que** le générateur d'impulsions (66, 66') contient un diviseur (90) qui est synchronisé en entrée avec la fréquence de récurrence (GTF), et **en ce que** le diviseur délivre le train d'impulsions de courant (SIF) à une fréquence qui est définie par le rapport entre la fréquence de récurrence et la valeur de division (TW) .

6. Procédé selon la revendication 3 ou 4, **caractérisé en ce que** le générateur d'impulsions (66') contient un diviseur (90') et un multiplicateur de fréquence (94), le diviseur (90') étant synchronisé en entrée avec la fréquence de récurrence (GTF) et délivrant un train d'impulsions de sortie (AIF) dont la fréquence est définie par le rapport entre la fréquence de récurrence (GTF) et la valeur de division (TW), le multiplicateur de fréquence (90') multipliant la fréquence du train d'impulsions de sortie (AIF) par une valeur entière, de préférence par la valeur deux, et le multiplicateur de fréquence (90') délivrant le train d'impulsions de commande (SIF).

7. Procédé selon l'une des revendications 4 à 6, **caractérisé en ce qu'**un intervalle de temps (ZP2 à ZP4) entre deux comparaisons successives est divisé en au moins deux périodes, et **en ce qu'**une valeur de division (TW1, TW2) est associée à chacune des périodes.

8. Procédé selon l'une des revendications précédentes, **caractérisé en ce que** les repères (48) ont été imprimés sur la matière de support (20) avant le début du processus d'impression.

9. Ensemble de circuit destiné à imprimer une image d'impression sur une matière de support sans fin (20) en référence à une position prédéterminée dans un appareil d'impression électrographique (10), comportant :
un générateur d'impulsions (66, 66') destiné à générer un train d'impulsions (SIF) de fréquence prédéterminée conformément à un paramètre,
un moteur pas-à-pas (12) commandé par le train d'impulsions (SIF) de fréquence prédéterminée, et destiné à entraîner un dispositif de défilement (14) qui fait défiler la matière de support (20) devant une station de reproduction (16) sensiblement à une vitesse d'impression prédéterminée (V),
une commande (62) destinée à générer les images d'impression qui sont imprimées successivement à la vitesse d'impression (V) sur la matière d'impression (20) au niveau de la station de reproduction (16),
un récepteur de signal (58) destiné à détecter la matière de support (20) en fonction de repères (48) qui sont présents à des intervalles réguliers sur le support d'impression (20), en vue de positionner les images d'impression dans le sens de défilement (28), le récepteur de signal (58) étant conformé de telle sorte qu'il génère un signal de repérage (115) lors de la détection d'un repère (48),
un compteur (44) qui est conformé de telle sorte qu'il démarre un processus de comptage d'impulsions d'horloge (ZTF) au moyen d'un signal de début d'image d'impression (SAS) qui est généré par la commande (62) au début de l'impression d'une image d'impression, et qu'il interrompt le processus de comptage lors de l'apparition du signal de repérage (48), ou après l'apparition d'un nombre fixé de signaux de repérage (48),
la commande (62) étant conformée de telle sorte que le résultat du compteur est comparé à une valeur théorique (étape 208) qui correspond à l'état du compteur lorsque les images d'impression sont positionnées sans décalage par rapport aux repères (48), et règle un paramètre dans le générateur d'impulsions en fonction du résultat de la comparaison (étapes 210, 216).
